# FASCICULE DE BREVET EUROPEEN

(11) **EP 0 964 820 B1**
(45) Date de publication et mention de la délivrance du brevet: **09.10.2002**
(21) Numéro de dépôt: 98913828.4
(22) Date de dépôt: 04.03.1998
(51) Int. Cl.: B65D 35/16, B65D 35/12, B65D 35/10

(54) **TUBE DOUBLE PAROI AVEC ENVELOPPE METALLIQUE EXTERNE ET ENVELOPPE PLASTIQUE INTERNE**
DOPPELWANDIGER TUBE MIT ÄUSSERE WAND AUS METALL UND INNERE WAND AUS KUNSTSTOFF
DOUBLE-WALLED TUBE WITH OUTER METAL SHELL AND INNER PLASTIC SHEATH

(30) Priorité: 07.03.1997 FR 9702957
(43) Date de publication de la demande: 22.12.1999
(73) Titulaire: CEBAL S.A., F-92115 Clichy (FR)
(72) Inventeur: SCHNEIDER, Bernard, F-51800 Sainte Menehould (FR); BODET, Hervé, F-55100 Verdun (FR)
(74) Mandataire: Pigasse, Daniel
(86) Numéro de dépôt international: FR9800427
(87) Numéro de publication internationale: WO98040283

(56) Documents cités:
- DE-U- 29 502 931
- FR-A- 2 322 058
- FR-E- 89 141
- JP-A- 7 277 349

## Description

### DOMAINE DE L'INVENTION

L'invention concerne un tube à double paroi formé d'une enveloppe métallique externe et d'une enveloppe interne souple et protectrice, destiné à stocker et distribuer des produits détergents, des produits d'hygiène ou des produits cosmétiques particulièrement agressifs vis-à-vis de l'enveloppe métallique externe, tels que des teintures pour cheveux.

### ETAT DE LA TECHNIQUE

Les tubes métalliques sont appréciés pour leurs taux de restitution élevés. D'autre part, la parfaite plasticité du métal permet d'éviter tout retour du produit vers l'intérieur du tube lorsque l'utilisateur a fini de presser sur la jupe du tube. En revanche, l'enveloppe métallique est très sensible à la corrosion dès lors qu'il s'agit de contenir des produits particulièrement acides ou alcalins.

Des tentatives consistant à recouvrir d'un vernis la paroi intérieure de tubes métalliques n'ont pas donné de bons résultats: la couche déposée n'est jamais très régulière, elle tient plus ou moins bien à la paroi, elle est assez fragile et se craquelle lors des multiples manipulations du tube. Cette fragilité se traduit par une fissuration laissant passer le produit qui attaque et corrode finalement le métal. D'autre part, les extrémités du tube, c'est-à-dire le goulot et, à l'autre bout, l'extrémité ouverte par laquelle le tube est rempli et qui est ensuite aplatie puis repliée pour sceller le tube, ne sont pas protégées ou mal protégées par le vernis.

La demande de brevet FR-A-2 322 058 présente un tube à double paroi constitué de deux tubes réalisés séparément et réunis par leurs goulots. Le tube métallique constitue une enveloppe externe qui est protégée du produit agressif par un tube interne en matière plastique. L'extrémité sommitale du goulot du tube plastique interne dépasse largement l'extrémité sommitale du goulot du tube métallique externe. La partie dépassante est évasée en forme de trompette s'ouvrant au-dessus du goulot métallique, puis noyée dans une extrémité plastique surmoulée au-dessus et autour du goulot métallique. La réalisation d'un tel tube nécessite donc au moins trois opérations séparées: l'enfilage du tube interne dans le tube externe, l'évasement de l'extrémité débordante du goulot du tube interne puis le surmoulage délicat d'une couronne en matière plastique sur la tranche du goulot externe métallique.

La demande de brevet JP-A-7277349 décrit un tube à double paroi constitué également de deux tubes réalisés séparément mais liés entre eux au niveau de leurs goulots par l'intermédiaire d'un embout qui est enfilé à force autour de l'ensemble. Le préambule de la revendication 1 est basé sur cet état de la Technique. Comme pour FR-A-2 322 058, l'extrémité sommitale du goulot du tube interne dépasse largement l'extrémité sommitale du goulot du tube métallique externe. La partie dépassante est évasée puis pliée vers l'extérieur en recouvrant le goulot métallique externe. L'embout est enfilé à force et s'appuie sur l'extérieur de la partie repliée du tube interne. Pour assurer une bonne étanchéité à la liaison, JP-A-7277349 recommande que le tube interne, qui est en matière plastique, ait au moins en ses extrémités une paroi lisse, exempte de ligne de joint de moule. Une telle paroi lisse est obtenue en moulant par injection le tube interne.

Pour pouvoir être facilement repliée par-dessus l'extrémité sommitale du goulot et venir recouvrir la paroi latérale extérieure du goulot métallique, l'extrémité du goulot du tube plastique interne doit être assez mince, ce qui lui confère une mauvaise tenue au flambage et ne facilite pas la première étape de mise en forme qui consiste à évaser l'extrémité de ce goulot. Cette étape, nécessaire, est compliquée par la nécessité de concevoir un outillage qui maintienne parfaitement ce goulot au cours de l'évasement. D'autre part, avec les tubes de grande capacité, devant avoir une longueur de jupe supérieure à 130 millimètres, le moulage par injection ne permet pas de réaliser facilement un goulot de faible épaisseur en une matière plastique résistant bien à la fissuration sous contrainte. En effet, ces tubes nécessitent l'emploi de matériaux aptes à l'injection sur une grande longueur dans un entrefer étroit. De tels matériaux doivent avoir un indice de fluidité élevé, supérieur à 15, et sont beaucoup plus sensibles à la fissuration sous contrainte au contact du produit contenu que les matériaux habituellement utilisés, à indice de fluidité plus faible (0,2 à 2).

D'autre part, il serait souhaitable de fabriquer l'enveloppe interne plastique par d'autres moyens plus économiques, par exemple extrusion soufflage ou encore moulage d'une tête sur une jupe extrudée ou laminée soudée. Il faudrait pour cela s'affranchir de l'obligation d'avoir une paroi extérieure exempte de défaut géométrique, tel qu'une ligne de joint de moule, ou encore s'affranchir de la nécessité d'avoir une géométrie de goulot reproductible, ces conditions étant nécessaires dans JP-A-7277349 pour obtenir une parfaite étanchéité de la liaison entre les goulots.

### PROBLEME POSE

La demanderesse a donc cherché à réaliser économiquement un tube à double paroi avec une enveloppe interne souple et protectrice et une enveloppe externe métallique, destiné à stocker et distribuer des produits agressifs vis-à-vis de l'enveloppe métallique, les deux enveloppes étant liées entre elles par leurs extrémités, la liaison au niveau des goulots ayant une étanchéité améliorée, notamment pour les tubes de grande longueur.

### EXPOSE DE L'INVENTION

L'objet de l'invention est un tube double paroi destiné à stocker et distribuer des produits agressifs, comportant un tube interne ayant une jupe, une épaule et un goulot interne délimitant un orifice interne, et un tube externe métallique ayant une jupe, une épaule et un goulot externe, les deux tubes étant reliés entre eux au niveau de leurs goulots par un embout comportant un fond et au moins une jupe externe caractérisé en ce que l'embout est également muni d'une jupe interne de telle sorte que, lorsque l'embout est enfoncé à force, les goulots interne et externe sont enterrés entre lesdites jupe interne et externe, la paroi extérieure de ladite jupe interne ayant un profil globalement tronconique et imposant une expansion circonférentielle aux parties médianes des goulots et un évasement des extrémités desdits goulots.

Lorsque l'embout est enfoncé à force, le fond de l'embout n'est pas en appui sur les tranches des goulots interne et externe, c'est-à-dire qu'il existe un jeu non nul, supérieur à quelques dixièmes de millimètre, entre le fond de l'embout et lesdites tranches. La partie de la jupe interne de l'embout qui est introduite dans le goulot interne a, sur une longueur au moins égale à 2 millimètres, un diamètre extérieur supérieur au diamètre initial de l'orifice interne.

Le tube interne peut être en toute matière souple, susceptible de protéger l'enveloppe externe métallique du produit conditionné corrosif. De préférence, on choisira un tube interne en matière plastique. Il est obtenu par tout moyen connu: moulage par injection, extrusion soufflage, moulage de la tête puis soudage de celle-ci sur une jupe extrudée ou laminée soudée. Son goulot est démuni de détails en creux ou en relief mais peut comporter des lignes de joint de moule. Il est suffisamment épais pour éviter tout risque de flambage au cours de l'enfoncement de l'embout sur les goulots. La géométrie de ce goulot cylindrique creux doit vérifier de préférence un rapport hauteur sur épaisseur inférieur à 10, de façon à éviter une déformation "en accordéon" dudit goulot.

Le tube externe est métallique. Il comporte une jupe, une épaule et un goulot. Avant enfoncement de l'embout, le tube interne est enfilé dans le tube externe. Le diamètre extérieur du goulot interne étant sensiblement égal ou très légèrement inférieur au diamètre intérieur du goulot externe, les deux goulots se trouvent très proches l'un de l'autre sur une certaine hauteur commune par leurs parois respectivement extérieure et intérieure. Le goulot interne ne dépasse pas ou très peu le goulot externe: il n'est pas indispensable de le replier par-dessus l'extrémité du goulot externe.

L'embout a un aspect extérieur semblable aux embouts de l'art antérieur, il peut être muni d'une jupe externe équipée sur sa paroi extérieure de moyens de solidarisation avec un bouchon, par exemple un filetage. Il est maintenu fermement à cheval autour du goulot externe grâce à des moyens de fixation tels que des bourrelets d'encliquetage situés respectivement sur la paroi extérieure du goulot externe et sur la paroi intérieure de la jupe externe de l'embout. Lorsqu'on envisage de boucher le tube en vissant une capsule ou un bouchon sur la paroi extérieure de l'embout, la jupe externe est munie sur sa paroi extérieure d'un filetage et sur sa paroi intérieure, déjà munie d'un bourrelet d'encliquetage, de moyens anti-rotation, tels que des ailettes longitudinales. Au cours de l'enfoncement de l'embout, ces moyens sont introduits entre des moyens anti-rotation, également en forme d'ailettes longitudinales à sections complémentaires par exemple, situés sur la paroi extérieure du goulot externe. Pour faciliter cette introduction, l'embout est précentré, le précentrage étant facilité par la présence de la jupe interne, et les ailettes sont effilées en leurs extrémités supérieures en ce qui concerne les ailettes du goulot externe et en leurs extrémités inférieures en ce qui concerne les ailettes de la jupe externe de l'embout. Plusieurs formes et jeux d'ailettes facilitant l'autocentrage d'une pièce devant s'enfiler autour d'une autre ont déjà été proposés dans EP-A-0 119 145.

Le fond de l'embout est à une distance du bourrelet d'encliquetage, situé sur la paroi intérieure de la jupe externe de l'embout, telle que, en fin d'enfoncement de l'embout, la paroi intérieure de ce fond ne vient pas écraser les extrémités évasées des goulots. Ainsi, le fond de l'embout ne vient en appui sur aucune des tranches des goulots.

La jupe interne de l'embout a été enfoncée à force à l'intérieur de l'orifice interne, le diamètre extérieur des sections orthogonales de ladite jupe interne étant, sur une partie en contact avec le goulot interne et de longueur au moins égale à 2 millimètres, supérieur au diamètre initial de l'orifice interne, c'est-à-dire au diamètre de l'orifice interne avant enfoncement de l'embout. La demanderesse a constaté que cette longueur minimale devait être respectée quel que soit le diamètre extérieur du goulot envisagé, pratiquement compris entre 4 et 25 millimètres.

L'absence d'appui sur les tranches des goulots, notamment celle du goulot interne, ainsi qu'une surface de frottement suffisamment longue permettent de maintenir le tube interne fermement fixé à l'intérieur du tube externe. Cette fixation est encore améliorée par un évasement des extrémités des goulots.

Le profil de la paroi extérieure de la jupe interne est globalement tronconique, l'extrémité ouverte de la jupe étant orientée vers l'apex du cône, de telle sorte que, au cours de son enfoncement à force à l'intérieur de l'orifice interne, la jupe interne impose une déformation plastique, se traduisant par un évasement, des extrémités des deux goulots. La jupe interne de l'embout joue donc un double rôle: c'est d'abord, au cours de l'enfoncement à force de l'embout, un outil qui impose une expansion circonférentielle aux parties médianes des goulots, le goulot interne, en contact direct avec la jupe, étant plus sollicité, et qui impose ensuite un évasement des extrémités des goulots. C'est enfin une jupe d'étanchéité efficace tout au long de l'utilisation du tube.

Le goulot interne, en contact direct avec la jupe interne de l'embout, subit une déformation en expansion circonférentielle et sa paroi extérieure se plaque contre la paroi intérieure du goulot externe en transmettant des forces radiales orientées vers l'extérieur, ce qui assure un contact entre ces deux parois d'autant plus intime que le goulot externe est moins susceptible de se déformer, c'est-à-dire plus rigide et plus dur, que le goulot interne. Il s'ensuit une liaison parfaitement étanche, même si la paroi extérieure de la jupe interne n'est pas parfaitement lisse, par exemple en raison de la présence d'une ligne de joint de moule.

Pour résister aux efforts imposés par cet enfoncement à force, la jupe interne de l'embout est de préférence plus épaisse à proximité de ses attaches. Une modalité préférée de l'invention consiste à donner à la jupe interne de l'embout une paroi intérieure cylindrique et une paroi extérieure axisymétrique, de forme cylindro-bitronconique, la partie médiane étant cylindrique, les deux autres tronconiques.

De préférence, la paroi extérieure de la jupe interne de l'embout comporte trois parties de dimensions sensiblement égales que l'on peut décrire en partant du fond par:
- une première partie tronconique de demi-angle au sommet compris entre 5 et 20°, l'apex se trouvant en direction de l'extrémité ouverte;
- une deuxième partie cylindrique à section circulaire de diamètre supérieur au diamètre initial de l'orifice interne, c'est-à-dire au diamètre de l'orifice délimité par le goulot interne avant enfoncement de l'embout;
- une troisième partie tronconique de demi-angle au sommet compris entre 5 et 20°, l'apex se trouvant en direction de l'extrémité ouverte.

Cette forme permet, lorsque l'embout est enfoncé à force sur les goulots, d'imposer à ces derniers une expansion différente suivant les parties concernées:
- une expansion circonférentielle forte près de l'attache de la jupe sur le fond de l'embout: les deux extrémités de goulots sont déformées plastiquement, c'est-à-dire qu'elles ont subi un évasement irréversible. L'angle de la paroi tronconique doit donc être suffisant (>5°) pour entraîner une déformation significative des deux goulots mais reste limité (<20°) pour éviter des efforts trop importants ou une déchirure. Avantageusement, l'extrémité du goulot externe subit une expansion limitée en venant buter contre la paroi intérieure de la jupe externe de l'embout, ce qui permet de conserver un contact hermétique entre les deux goulots, à leurs extrémités.
- une expansion circonférentielle assez forte au milieu de la jupe; les parties de goulot concernées, éloignées de leurs extrémités, ont moins de degré de liberté dans leur déformation. Le goulot interne, fortement comprimé entre la jupe interne de l'embout et le goulot externe tous deux plus rigides, s'amincit plus dans cette partie médiane qu'au niveau de son extrémité évasée. La partie du goulot interne concernée se trouve ainsi "étranglée", ce qui contribue, avec le frottement sur les parois, à retenir le tube interne à l'intérieur du tube externe.
- une expansion faible à nulle en extrémité de jupe; la partie tronconique de la paroi extérieure de la jupe interne de l'embout facilite le positionnement de ce dernier au dessus des goulots et permet d'éviter la déformation en accordéon du goulot interne.

Pour améliorer l'étanchéité, l'extrémité du goulot externe métallique est déformée de telle sorte qu'elle vient prendre appui sur la paroi intérieure de l'embout. Le contact entre les deux extrémités de goulot déformées est ainsi maintenu entre le fond de la jupe interne et celle de la jupe externe de l'embout. Pour faciliter l'arrivée de l'extrémité du goulot externe en butée sur la jupe externe du manchon, le fond de cette dernière est épaisse et sa paroi intérieure est lisse, de diamètre sensiblement égal au diamètre extérieur du goulot externe augmenté d'une valeur inférieure à l'écart entre le diamètre de la partie cylindrique de la jupe interne de l'embout et le diamètre initial de l'orifice interne.

Le goulot interne est assez épais, ce qui permet de diminuer l'influence d'une éventuelle surépaisseur locale de la paroi extérieure du goulot interne sur la qualité du serrage et de l'étanchéité. Par rapport aux embouts de forme simple de l'art antérieur, l'embout selon l'invention présente l'avantage de situer le contact étanche sur le premier diamètre rencontré par le produit. Il n'y a pas de risque de rétention du produit dans des zones périphériques plus ou moins sollicitées au cours de l'utilisation du tube. D'autre part, le contact intime est situé sur le plus petit diamètre, ce qui permet d'obtenir un serrage plus intense et plus efficace pour une différence de diamètre donnée.

De préférence, l'embout est en une matière plus dure et plus rigide que la matière du tube interne, qui est également moins dure et moins rigide que celle du tube externe. Une solution utilisant du polypropylène (PP) pour l'embout, de l'aluminium recuit pour le tube externe et du polyéthylène basse densité (PE.BD) pour le tube interne donne de bons résultats.

La jupe interne de l'embout doit être suffisamment mince pour laisser un orifice apte au débit de distribution du produit et suffisamment épaisse pour imposer les déformations recherchées aux deux goulots, tout en résistant mécaniquement aux efforts qui ont été engendrés au cours de l'enfoncement à force de l'embout et qui persistent, tout en se relaxant, tout au long de l'utilisation du tube. La jupe est de préférence en continuité de matière avec l'embout, par exemple moulée dans matière plastique rigide, telle que du polypropylène. Le tube externe, en aluminium, est entièrement recuit après mise en forme, ce qui lui confère une certaine souplesse dans ses zones minces. Le tube interne est en un matériau le plus souple et le moins dur possible, résistant bien à la fissuration sous contrainte en présence d'un milieu agressif tel qu'une teinture de cheveu. Il est de préférence en une matière plastique telle que du polyéthylène basse densité. Un moulage séparé de la tête et la fixation de celle-ci sur une jupe extrudée ou laminée soudée, ces deux opérations pouvant s'effectuer simultanément par surmoulage, permet de choisir une matière plastique différente pour la tête et pour la jupe, toutes deux devant être cependant résistantes chimiquement au produit que le tube est destiné à contenir.

Après avoir choisi les matériaux respectifs des tubes et de l'embout en fonction des produits à conditionner, la demanderesse a testé différentes géométries en faisant varier notamment les diamètres et les épaisseurs des goulots et des jupes de l'embout. Les meilleures conditions d'étanchéité ont été obtenues avec un goulot interne approximativement aussi épais que la partie cylindrique de la jupe interne de l'embout. Le goulot externe peut être moins épais que les deux autres, le métal étant nettement plus rigide. En son extrémité sommitale, il peut être encore aminci jusqu'à typiquement la moitié de l'épaisseur du goulot interne de façon à ce qu'il s'évase plastiquement sans grande résistance, ce qui facilite l'évasement du goulot interne, ce dernier restant plus épais que dans la partie médiane. Le goulot interne se trouve ainsi "pincé" dans sa partie médiane entre une extrémité évasée non ou peu amincie et une base non déformée, son piégeage contribuant à maintenir fermement le tube interne à l'intérieur du tube externe.

Au moment de l'assemblage, la déformation imposée par la jupe interne de l'embout correspond à un serrage de 3 à 8%, de préférence 4% à 6%, c'est-à-dire que le diamètre extérieur de la partie cylindrique de la jupe interne de l'embout est supérieur, de 5% environ, au diamètre initial de l'orifice interne. Un serrage plus faible ne donne pas des conditions d'étanchéité satisfaisantes tout au long de la durée d'utilisation du tube. En effet, un certain desserrage, plus ou moins fort suivant le serrage initial est constaté au bout de quelques semaines à la température ambiante. Un serrage plus important entraîne, au cours de l'enfoncement de l'embout sur les goulots, soit une déformation en accordéon du goulot du tube interne, soit, si l'épaisseur du goulot interne est importante, un enfoncement insuffisant rendant l'assemblage impossible.

Un deuxième objet de l'invention concerne l'embout lui-même comportant un fond et une jupe externe munie de moyens d'encliquetage et d'anti-rotation, caractérisé en ce qu'il comporte, également attachée à son fond, une jupe interne dont le profil de la paroi extérieure est globalement tronconique, l'extrémité ouverte de la jupe étant orientée vers l'apex du cône. De préférence cette jupe interne est plus épaisse à proximité de son attache sur le fond de l'embout. Elle a avantageusement une paroi intérieure cylindrique et une paroi extérieure cylindro-bitronconique, les parties tronconiques et cylindriques ayant approximativement la même hauteur, les parties tronconiques faisant un demi-angle au sommet compris entre 5 et 20°. Cet embout est de préférence en un matériau plastique dur, tel que du polypropylène.

D'autres caractéristiques et avantages apparaîtront dans la description d'un mode de réalisation d'une modalité particulière de l'invention donnée ci-après à titre d'exemple nullement limitatif.

La figure 1 représente la coupe axiale d'une tête de tube à double paroi selon l'invention surmontée de l'embout avant enfoncement à force de ce dernier sur les goulots interne et externe.

La figure 2 représente la tête de tube à double paroi selon l'invention après enfoncement à force de l'embout sur les goulots. La partie gauche est une demi-coupe axiale par un plan diamétral passant une ailette longitudinale de l'embout, la partie droite est une demi-coupe axiale par un plan diamétral passant par une ailette longitudinale du goulot externe.

### Tube selon l'invention (Figure 1 et Figure 2)

Le tube à double paroi **1** comporte un tube interne **10** et d'un tube externe **20** en aluminium recuit. Le tube interne **10** est obtenu par surmoulage d'une tête **12** en PE.BD (polyéthylène basse densité) sur une jupe **13,** également en polyéthylène, de diamètre 24,3 mm et d'épaisseur 250 microns. Le goulot interne **11** délimite un orifice interne **14.** Son extrémité sommitale est la tranche **18.** Le tube externe **20** en aluminium recuit a une jupe **25** de diamètre externe 25 mm et une épaisseur de 120 microns. Il possède une épaule **24** et un goulot **21** dont l'extrémité sommitale est la tranche **28.**

Le diamètre externe du goulot interne **11** et le diamètre interne du goulot externe **21** sont égaux à 8,7 mm. Le goulot interne **11** a une épaisseur de 0,75 millimètres. Le goulot externe **21,** d'épaisseur de 0,5 millimètres est muni, sur sa paroi extérieure, d'un bourrelet d'encliquetage **23** situé à la base du goulot et d'ailettes longitudinales **22** qui s'étendent le long de ladite paroi extérieure jusqu'à 1 mm de l'extrémité. Le tube interne **10** est introduit dans le tube externe en aluminium par des moyens classiques: un mandrin s'enfile à l'intérieur du tube interne et l'entraîne à l'intérieur du tube externe dont l'épaule et la tête sont immobilisées par un outillage qui en épouse la forme extérieure. En fin d'enfilage, la tranche **18** du goulot interne **11** dépasse la tranche **28** du goulot externe **21** de quelques dixièmes de millimètres. Le goulot externe et le goulot interne ont une hauteur de contact commune **H** de 4,7 mm environ.

Après mise en contact des deux tubes **10** et **20** par leurs goulots **11** et **21,** on vient enfoncer à force l'embout **30,** le tube interne **10** étant toujours maintenu sur son mandrin.

L'embout **30** possède une jupe interne **31,** un fond **34** et une jupe externe **35** munie sur sa paroi intérieure d'ailettes **42** qui sont destinées, en combinaison avec les ailettes **22** du goulot externe **20,** à immobiliser en rotation l'embout **30** et, sur sa paroi extérieure, d'un filetage **41,** en vue du vissage d'une capsule destinée à boucher l'orifice de distribution **40.** La partie cylindrique **32** de la jupe interne **31** a pour diamètre 7,5 mm, ce qui impose un serrage de 0,3 mm lorsque l'embout **30** est enfoncé sur les goulots **11** et **21.** L'effet d'un certain fluage se fait sentir au bout de quelques jours, entraînant une déformation permanente des deux goulots et une diminution du serrage. Ce dernier reste néanmoins supérieur à 0,1 mm.

La jupe interne **31** de l'embout **30** a une paroi intérieure cylindrique délimitant un orifice de distribution **40** circulaire de 6,1 mm de diamètre et une paroi extérieure de forme cylindro-bitronconique, les troncs de cône ayant leurs apex, c'est-à-dire les sommets des cônes sur lesquels ils s'appuient, dans la même direction que l'extrémité ouverte **39** de la jupe **31.** D'une hauteur de 4 mm entre la paroi intérieure **38** du fond **34** et l'extrémité ouverte **39,** cette paroi est partagée en trois zones:
- une zone centrale, haute de 1,5 mm, cylindrique et d'épaisseur 0,75 mm,
- une zone d'attache, tronconique, haute de 1 mm, s'élargissant jusqu'à un diamètre de 8 mm au niveau de l'attache **33** sur le fond **34** de l'embout **30.** Le demi-angle du tronc de cône est de 12° environ.
- une zone d'extrémité, haute de 1,5 mm, tronconique et de demi-angle 15°.

La jupe externe **35** de l'embout **30** a du côté de son attache une partie épaisse **36,** dont la paroi intérieure, lisse, de diamètre 9,8 mm, ne vient pas buter contre les ailettes **22** d'anti-rotation du goulot externe.

Au cours de l'enfoncement de l'embout **30,** les ailettes **42** s'introduisent dans les intervalles laissés par les ailettes **22** du goulot externe **21,** la partie cylindrique **32** de la jupe interne **31** de l'embout **30** impose aux goulots une expansion de 0,3 mm puis la partie tronconique **33** proche de l'attache au fond **34** de l'embout **30** impose un évasement à l'ensemble des extrémités des goulots **11** et **21.** Le goulot externe **21,** de diamètre extérieur 9,7 mm s'évase de 0,1 mm puis vient s'appuyer sur cette partie lisse de la paroi intérieure de la jupe externe **35** de l'embout **30.**

La jupe externe **35** de l'embout **30** est également munie vers son extrémité ouverte d'un bourrelet d'encliquetage **37.** La position de ce bourrelet d'encliquetage **37** par rapport au fond **34** de l'embout **30** est choisie de telle sorte qu'en fin d'encliquetage, il n'y ait pas appui de la face interne **38** du fond **34** de l'embout **30** sur les extrémités sommitales évasées des goulots **11** et **21.** Cette position est aussi telle que le début de l'évasement se produit avant le début de l'encliquetage, ce qui diminue les efforts nécessaires à l'enfoncement de l'embout.

Sur la figure 2, on observe qu'après enfoncement à force de l'embout **30,** la paroi intérieure **38** du fond **34** de l'embout **31** ne vient en appui ni sur la tranche **18** du goulot interne **11** ni sur la tranche **28** du goulot externe **21.** D'autre part, la partie de la jupe interne **31** de l'embout **30** qui a un diamètre supérieur au diamètre de l'orifice interne **14** agit sur les goulots sur une hauteur **h** de 2,6 mm environ, soit un peu plus de la moitié de la hauteur de contact **H** commune aux deux goulots.

### Test d'étanchéité

Une cinquantaine de tubes à double paroi réalisés selon cette modalité de l'invention ont subi ce test, qui consiste à injecter de l'air à l'intérieur des tubes jusqu'à obtenir une surpression de 500 g/cm2. Ces tubes sont ensuite bouchés puis plongés dans de l'eau pendant 30 secondes. Aucune fuite n'a été décelée.

### AVANTAGES

- Assemblage de têtes de tube interne et tube externe facilité, ne nécessitant pas le pliage de l'extrémité du goulot interne par-dessus l'extrémité du goulot externe;
- Réalisation d'un tube interne par tout procédé, la paroi externe n'étant pas nécessairement parfaitement lisse pour obtenir une bonne étanchéité;
- Réalisation du tube interne, du tube externe et de l'embout dans des tolérances géométriques peu contraignantes;
- Possibilité de réalisation du tube interne par surmoulage sur une jupe: la tête et la jupe du tube interne peuvent être en des matériaux différents, cependant compatibles en fusion.

## Revendications

1. Tube double paroi (1) destiné à stocker et distribuer des produits agressifs, comportant un tube interne (10) ayant une jupe (13), une épaule (12) et un goulot interne (11) délimitant un orifice interne (14), et un tube externe métallique ayant une jupe (25), une épaule (24) et un goulot externe (21), les deux tubes étant reliés entre eux au niveau de leurs goulots (11 et 21) par un embout (30) comportant un fond (34) et au moins une jupe externe (35), **caractérisé en ce que** l'embout (30) est également muni d'une jupe interne (31) de telle sorte que, lorsque l'embout (30) est enfoncé à force, les goulots interne (11) et externe (21) sont enserrés entre lesdites jupes interne (31) et externe 35), la paroi extérieure de ladite jupe interne ayant un profil globalement tronconique et imposant une expansion circonférentielle aux parties médianes des goulots (11 et 21) et un évasement des extrémités desdits goulots.

2. Tube à double paroi (1) selon la revendication 1 **caractérisé en ce qu'**il existe un jeu entre la paroi intérieure (38) du fond (34) de l'embout (30) et les tranches (18 et 28) des tubes interne (10) et externe (20).

3. Tube à double paroi (1) selon la revendication 1 ou 2 **caractérisé en ce que** le goulot interne (11) est un cylindre creux ayant un rapport hauteur sur épaisseur inférieur à 10.

4. Tube à double paroi (1) selon l'une quelconque des revendications 1 à 3 **caractérisé en ce que** l'embout (30) comporte sur la paroi extérieure de sa jupe externe (35) un filetage (41) destiné à solidariser un bouchon par vissage et sur la paroi intérieure de sa jupe externe des moyens anti-rotation (42) complémentaires de moyens anti-rotation (22) situés sur la paroi extérieure du goulot externe (21).

5. Tube à double paroi (1) selon l'une quelconque des revendications 1 à 4 **caractérisé en ce que** le goulot externe (21) et la jupe externe (35) de l'embout (30) sont munis de moyens complémentaires d'encliquetage (23 et 37).

6. Tube à double paroi (1) selon l'une quelconque des revendications 1 à 5 **caractérisé en ce que** la jupe interne (31) de l'embout (30) a une paroi extérieure en trois parties, la partie médiane étant cylindrique, les deux autres tronconiques.

7. Tube à double paroi (1) selon l'une quelconque des revendications 1 à 6 **caractérisé en ce que** l'extrémité du goulot externe (21) vient en butée contre la paroi intérieure de la jupe externe (35) de l'embout (30).

8. Tube à double paroi (1) selon l'une quelconque des revendications 1 à 7 **caractérisé en ce que** le goulot interne (11) est en une matière moins dure et moins rigide que le goulot externe (21) et que la jupe interne (31) de l'embout (30).

9. Tube à double paroi (1) selon la revendication 8 **caractérisé en ce que** le goulot interne (11) est en polyéthylène basse densité, le goulot externe (21) en aluminium recuit et la jupe interne (31) de l'embout (30) en polypropylène.

10. Tube à double paroi selon l'une quelconque des revendications 1 à 9 **caractérisé en ce que** l'extrémité du goulot externe (21) est amincie à une épaisseur typiquement égale à la moitié de celle du goulot interne (11).

11. Tube à double paroi selon l'une quelconque des revendications 1 à 10 **caractérisé en ce que** la jupe interne (31) de l'embout (30) a dans sa partie cylindrique un diamètre supérieur au diamètre initial de l'orifice interne (14), l'écart relatif étant compris entre 3 et 8%.

## Claims

1. Double-walled tube (1) intended to store and dispense corrosive products, comprising an internal tube (10) having a skirt (13), a shoulder (12) and an inner neck (11) that defines an inner opening (14) and an external metal tube having a skirt (25), a shoulder (24) and an outer neck (21), the two tubes being connected together at their necks (11 and 21) by a nozzle (30) comprising a base (34) and at least one outer skirt (35), **characterized in that** the nozzle (30) is also provided with a inner skirt (31) such that when the nozzle (30) is forced downward, said inner and outer necks are embedded between said inner and outer skirts, the outer surface of said inner skirt having a globally tapered profile and causing circumferential expansion of the central parts of the necks (11 and 21) and flare of said necks ends.

2. Double-walled tube (1) of claim 1 **characterized in that** play exists between the inner surface (38) of base (34) of the nozzle (30) and the edges (18 and 28) of the inner tubes (10) and the outer tubes (20).

3. Double-walled tube (1) of claims 1 or 2 **characterized in that** the inner neck (11) is a hollow cylinder with a height/thickness ratio lower than 10.

4. Double-walled tube (1) of any of claims 1 to 3 **characterized in that** the nozzle (30) comprises a thread (41) on the outer surface of outer skirt (35) that is intended to connect a seal by screwing and anti-rotation means (42) on the inner surface of the outer skirt that match the anti-rotation means (22) located on the outer surface of outer neck (21).

5. Double-walled tube (1) of any of claims 1 to 4 **characterized in that** the outer neck (21) and the outer skirt (35) of the nozzle (30) are provided with matching snap-on means (23 and 37).

6. Double-walled tube (1) of any of claims 1 to 5 **characterized in that** the inner skirt (31) of nozzle (30) has an outer surface in three sections, the central part being cylindrical, the other two being tapered.

7. Double-walled tube (1) of any of claims 1 to 6 **characterized in that** the end of outer neck (21) is brought to stop against the inner surface of outer skirt (35) of nozzle (30).

8. Double-walled tube (1) of any of claims 1 to 7 **characterized in that** the inner neck (11) is made of a substance that is less hard and less stiff than the outer neck (21) and the inner skirt (31) of nozzle (30).

9. Double-walled tube (1) of claim 8 **characterized in that** the inner neck (11) is made of low-density polyethylene, the outer neck (21) of annealed aluminum and the inner skirt (31) of nozzle (30) of polypropylene.

10. Double-walled tube (1) of any of claims 1 to 9 **characterized in that** the end of outer neck (21) is generally thinned to a thickness equal to half that of the inner neck (11).

11. Double-walled tube (1) of any of claims 1 to 10 **characterized in that** the inner skirt (31) of nozzle (30) has a greater diameter in the cylindrical section than the original diameter of inner opening (14), the relative difference being between 3 and 8%.

## Patentansprüche

1. Doppelwandige Tube (1) zum Aufbewahren und Spenden aggressiver Produkte, umfassend eine innere Tube (10) mit einem Mantel (13), einer Schulter (12) und einem inneren Hals (11), welcher eine innere Öffnung (14) begrenzt, und eine äußere Tube aus Metall mit einem Mantel (25), einer Schulter (24) und einem äußeren Hals (21), wobei die beiden Tuben im Bereich ihrer Hälse (11 und 21) durch ein Aufsatzstück (30) miteinander verbunden sind, das einen Boden (34) und mindestens einen äußeren Mantel (35) aufweist, **dadurch gekennzeichnet, dass** das Aufsatzstück (30) außerdem mit einem inneren Mantel (31) versehen ist, so dass bei aufgepresstem Aufsatzstück (30) der innere (11) und äußere Hals (21) zwischen dem inneren (31) und äußeren Mantel (35) eingeklemmt sind, wobei die Außenwand des inneren Mantels eine insgesamt kegelstumpfartige Form hat und eine Umfangserweiterung an den Mittelteilen der Hälse (11 und 21) und eine Aufweitung der Enden der Hälse bewirkt.

2. Doppelwandige Tube (1) nach Anspruch 1, **dadurch gekennzeichnet, dass** zwischen der Innenwand (38) des Bodens (34) des Aufsatzstücks (30) und den Oberkanten (18 und 28) der inneren (10) und äußeren Tube (20) ein Spiel vorhanden ist.

3. Doppelwandige Tube (1) nach Anspruch 1 oder 2, **dadurch gekennzeichnet, dass** der innere Hals (11) ein Hohlzylinder ist mit einem Verhältnis Höhe zu Dicke kleiner 10.

4. Doppelwandige Tube (1) nach einem der Ansprüche 1 bis 3, **dadurch gekennzeichnet, dass** das Aufsatzstück (30) auf der Außenwand seines äußeren Mantels (35) ein Gewinde (41) zum Anschrauben eines Stopfens und auf der Innenwand seines äußeren Mantels Antirotationsmittel (42) zusätzlich zu Antirotationsmitteln (22) auf der Außenwand des äußeren Halses (21) aufweist.

5. Doppelwandige Tube (1) nach einem der Ansprüche 1 bis 4, **dadurch gekennzeichnet, dass** der äußere Hals (21) und der äußere Mantel (35) des Aufsatzstücks (30) mit zusätzlichen Rastmitteln (23 und 37) versehen sind.

6. Doppelwandige Tube (1) nach einem der Ansprüche 1 bis 5, **dadurch gekennzeichnet, dass** der innere Mantel (31) des Aufsatzstücks (30) eine dreiteilige Wand aufweist, wobei der Mittelteil zylindrisch ist und die beiden anderen Teile kegelstumpfartig ausgebildet sind.

7. Doppelwandige Tube (1) nach einem der Ansprüche 1 bis 6, **dadurch gekennzeichnet, dass** das Ende des äußeren Halses (21) an der Innenwand des äußeren Mantels (35) des Aufsatzstücks (30) zum Anschlag kommt.

8. Doppelwandige Tube (1) nach einem der Ansprüche 1 bis 7, **dadurch gekennzeichnet, dass** der innere Hals (11) aus einem weniger harten und weniger steifen Material als der äußere Hals (21) und der innere Mantel (31) des Aufsatzstücks (30) ist.

9. Doppelwandige Tube (1) nach Anspruch 8, **dadurch gekennzeichnet, dass** der innere Hals (11) aus Polyethylen niedriger Dichte, der äußere Hals (21) aus geglühtem Aluminium und der innere Mantel (31) des Aufsatzstücks (30) aus Polypropylen ist.

10. Doppelwandige Tube nach einem der Ansprüche 1 bis 9, **dadurch gekennzeichnet, dass** das Ende des äußeren Halses (21) auf eine Dicke abgeflacht ist, die typischerweise der halben Dicke des inneren Halses (11) entspricht.

11. Doppelwandige Tube nach einem der Ansprüche 1 bis 10, **dadurch gekennzeichnet, dass** der innere Mantel (31) des Aufsatzstücks (30) in seinem zylindrischen Teil einen Durchmesser hat, der größer ist als der Ausgangsdurchmesser der inneren öffnung (14), wobei die Relativabweichung 3 bis 8 % beträgt.
